# FASCICULE DE BREVET EUROPEEN

(11) **EP 3 628 791 B1**
(45) Date de publication et mention de la délivrance du brevet: **09.02.2022**
(21) Numéro de dépôt: 19197539.0
(22) Date de dépôt: 16.09.2019
(51) Int. Cl.: E04C 2/04, E04B 2/86

(54) **ÉLÉMENT DE CONSTRUCTION PRÉFABRIQUÉ DU TYPE MUR À COFFRAGE INTÉGRÉ**
FERTIGBAUELEMENT VOM TYP MAUER MIT INTEGRIERTER SCHALUNG
PREFABRICATED CONSTRUCTION ELEMENT SUCH AS A WALL WITH INTEGRATED FORMWORK

(30) Priorité: 25.09.2018 FR 1858745
(43) Date de publication de la demande: 01.04.2020
(73) Titulaire: Spurgin Leonhart (Société par Actions Simplifiée), 67600 Selestat (FR)
(72) Inventeur: LENGES, Marc, 67750 SCHERWILLER (FR); TORNATORE, Pino, 68000 COLMAR (FR)
(74) Mandataire: Cabinet Nuss

(56) Documents cités:
- EP-A1- 2 123 837
- EP-A1- 3 296 481
- EP-A2- 1 953 303
- WO-A1-2007/095653
- WO-A1-2017/125855

## Description

La présente invention concerne le domaine des éléments de construction préfabriqués, préférentiellement du type murs à coffrage intégré. La présente invention concerne également le domaine de la fabrication d'un élément de construction préfabriqué, préférentiellement du type mur à coffrage intégré.

De manière connue, par exemple de EP 3 296 481 A1, un élément de construction préfabriqué, du type mur à coffrage intégré comprend une première paroi et une deuxième paroi sensiblement parallèles entre elles. Une pluralité d'éléments de connexion est, en outre, prévue pour relier et maintenir à distance l'une de l'autre, la première paroi et la deuxième paroi, de sorte à former entre elles un espace de remplissage. Ces éléments de connexion sont au moins en partie noyés dans la première paroi et la deuxième paroi et s'étendent à travers l'espace de remplissage. Par ailleurs, des armatures de structure, noyées à l'intérieur de la première paroi et/ou de la deuxième paroi, sont également prévues pour renforcer la structure de la première paroi et/ou de la deuxième paroi.

De tels éléments de construction préfabriqués sont généralement fabriqués en usine, puis sont acheminés sur un chantier de construction en vue de la réalisation de murs intérieurs et/ou de murs extérieurs. Après mise en place de l'élément de construction sur le chantier, son espace de remplissage forme un coffrage qui est rempli par au moins un matériau hydraulique, par exemple du béton.

Habituellement, les éléments de connexion, employés dans ce type d'éléments de construction préfabriqués, consistent, le plus souvent, en des raidisseurs métalliques verticaux. Ces raidisseurs, bien connus de l'art antérieur, adoptent une forme générale de poutrelles comprenant des tiges métalliques verticales parallèles entre elles qui sont entièrement noyées dans la première paroi ou la deuxième paroi et qui sont reliées entre elles par un ou des fils métalliques disposés en diagonal ou en zigzag qui s'étend(ent) dans l'espace de remplissage.

Ces raidisseurs sont généralement empilés sur les armatures de structure et imbriqués avec celles-ci, ce qui complexifie le procédé de fabrication de l'élément de construction préfabriqué. Cette conception impose également un enrobage minimal des raidisseurs, afin de ne pas fragiliser la structure des première/deuxième parois. Il en résulte que l'épaisseur de la première paroi ou de la deuxième paroi doit être au moins égale à la somme de l'épaisseur de l'enrobage des armatures de structure et de l'épaisseur de l'enrobage des raidisseurs. L'épaisseur de la première paroi ou de la deuxième paroi ne peut être égale à l'épaisseur de l'enrobage des armatures de structure, mais doit nécessairement être supérieure à l'épaisseur de l'enrobage des armatures de structures pour pouvoir y noyer les raidisseurs.

Les murs à coffrage intégré sont généralement commercialisés à partir d'une épaisseur de 16 centimètres. La réglementation exige, par ailleurs, que l'épaisseur de l'espace de remplissage après coffrage, couramment appelé noyau de remplissage, soit au minimum égale à 6 centimètres. Or, l'usage de raidisseurs, tels qu'ils viennent d'être décrits précédemment, nécessite de prévoir des première et deuxième parois, dont l'épaisseur est au moins égale à 4,5 centimètres, voire 5 centimètres, pour les raisons précitées. Ainsi, l'actuelle conception des murs à coffrage intégré permet difficilement de proposer à la commercialisation des murs à coffrage intégré, dont l'épaisseur est strictement inférieure à 16 centimètres et, par exemple égale à 15 centimètres.

La présente invention a pour but de pallier ces inconvénients en proposant une solution permettant la réalisation et la fabrication d'éléments de construction préfabriqués, dont l'épaisseur peut aussi être inférieure à 16 centimètres et qui soit aisée à mettre œuvre du point de vue de la fabrication.

A cet effet, l'invention concerne un élément de construction préfabriqué, préférentiellement du type mur à coffrage intégré comprenant :
- une première paroi en matériau hydraulique disposée dans un premier plan,
- une deuxième paroi en matériau hydraulique disposée dans un deuxième plan,
   le premier plan et le deuxième plan étant sensiblement parallèles entre eux,
- au moins un élément de connexion pour relier et maintenir à distance l'une de l'autre, la première paroi et la deuxième paroi, de sorte à former entre elles un espace de remplissage d'épaisseur E apte et destiné à être rempli par au moins un matériau hydraulique,
   ledit au moins un élément de connexion étant au moins en partie noyé dans la première paroi et la deuxième paroi et s'étendant à travers l'espace de remplissage,
- au moins une armature de structure noyée à l'intérieur de la première paroi et/ou de la deuxième paroi,

l'élément de construction préfabriqué est caractérisé
en ce que ledit au moins un élément de connexion comprend au moins trois connecteurs reliés entre eux par au moins un moyen de liaison, de sorte à former un module en une pièce d'un seul tenant et présentant une structure autoportante,
en ce que lesdits au moins trois connecteurs sont maintenus sensiblement parallèles entre eux par ledit au moins un moyen de liaison et espacés les uns des autres, et
en ce que lesdits au moins trois connecteurs sont au moins en partie noyés dans la première paroi et la deuxième paroi dans des portions de la première paroi et la deuxième paroi dépourvues d'armatures de structure et s'étendent au travers de l'espace de remplissage.

L'invention concerne également un procédé de fabrication d'un élément de construction préfabriqué, préférentiellement du type mur à coffrage intégré, le procédé comportant au moins les étapes suivantes :
- une étape de mise en place d'au moins un élément de connexion, lors de laquelle au moins un élément de connexion est disposé dans un moule de coffrage,
- une étape de coulage de la première paroi, lors de laquelle un matériau hydraulique est coulé dans ledit moule de coffrage pour noyer au moins en partie ledit au moins un élément de connexion pour former une première paroi de l'élément de construction,
- une étape d'association, lors de laquelle la première paroi est associée à une deuxième paroi, postérieurement à l'étape de coulage de la première paroi,

le procédé est caractérisé en ce que ledit au moins un élément de connexion comprend au moins trois connecteurs reliés entre eux par au moins un moyen de liaison, de sorte à former un module en une pièce d'un seul tenant et présentant une structure autoportante, lesdits au moins trois connecteurs étant maintenus sensiblement parallèles entre eux par ledit au moins un moyen de liaison, et
en ce que lors de l'étape de mise en place dudit au moins un élément de connexion, ledit module est posé sur un fond du moule de coffrage, de sorte que chaque connecteur repose sur le fond ou est placé à distance du fond et soit sensiblement perpendiculaire au fond du moule de coffrage.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
la figure 1A est une vue de dessus de la première paroi d'un élément de construction dans une première variante selon l'invention,
la figure 1B est une vue en perspective de la première paroi d'un élément de construction dans la première variante selon l'invention,
la figure 2A est une vue de dessus de la première paroi d'un élément de construction dans une deuxième variante selon l'invention,
la figure 2B est une vue en perspective de la première paroi d'un élément de construction dans la deuxième variante selon l'invention,
la figure 3A est une vue de dessus de la première paroi d'un élément de construction dans une troisième variante selon l'invention,
la figure 3B est une vue en perspective de la première paroi d'un élément de construction dans la troisième variante selon l'invention,
la figure 4 est une vue en perspective d'un module en une pièce d'un seul tenant d'un élément de construction dans la première variante selon l'invention ou dans la deuxième variante selon l'invention,
la figure 5 est une vue en perspective illustrant un moule de coffrage intervenant dans le procédé de fabrication de l'élément de construction selon l'invention,
la figure 6 est une vue en perspective illustrant une étape de mise en place d'armatures de structure du procédé de fabrication de l'élément de construction selon l'invention,
la figure 7 est une vue en perspective illustrant une étape de mise en place d'une pluralité d'éléments de connexion du procédé de fabrication de l'élément de construction selon l'invention,
les figures 8 et 9 sont des vues en perspective illustrant une étape de coulage de la première paroi du procédé de fabrication de l'élément de construction selon l'invention,
la figure 10 est une vue en perspective illustrant une étape d'association du procédé de fabrication de l'élément de construction selon l'invention,
la figure 11 est une vue en perspective d'un élément de construction préfabriqué selon l'invention,
la figure 12 est une vue en coupe de l'élément de construction préfabriqué selon l'invention illustré à la figure 11.

Un élément de construction 1 préfabriqué, préférentiellement du type mur à coffrage intégré comprend :
- une première paroi 2 en matériau hydraulique M disposée dans un premier plan P1 (figures 1A à 3B, 11 et 12),
- une deuxième paroi 3 en matériau hydraulique M disposée dans un deuxième plan P2 (figures 11 et 12),
   le premier plan P1 et le deuxième plan P2 étant sensiblement parallèles entre eux,
- au moins un élément de connexion 4 pour relier et maintenir à distance l'une de l'autre, la première paroi 2 et la deuxième paroi 3, de sorte à former entre elles un espace de remplissage 5 d'épaisseur E apte et destiné à être rempli par au moins un matériau hydraulique,
   ledit au moins un élément de connexion 4 étant au moins en partie noyé dans la première paroi 2 et la deuxième paroi 3 et s'étendant à travers l'espace de remplissage 5,
- au moins une armature de structure 6 noyée à l'intérieur de la première paroi 2 et/ou de la deuxième paroi 3 (figures 6 à 8 et 12).

Conformément à l'invention, l'élément de construction 1 préfabriqué est caractérisé :
en ce que ledit au moins un élément de connexion 4 comprend au moins trois connecteurs 7 reliés entre eux par au moins un moyen de liaison 8, de sorte à former un module 9 en une pièce d'un seul tenant et présentant une structure autoportante,
en ce que lesdits au moins trois connecteurs 7 sont maintenus sensiblement parallèles entre eux par ledit au moins un moyen de liaison 8 et espacés les uns des autres, et
en ce que lesdits au moins trois connecteurs 7 sont au moins en partie noyés dans la première paroi 2 et la deuxième paroi 3 dans des portions de la première paroi 2 et la deuxième paroi 3 dépourvues d'armatures de structure 6 et s'étendent au travers de l'espace de remplissage 5 (figures 1A à 4 et 12).

Avantageusement, cette conception permet de ne pas avoir à empiler le module 9 sur les armatures de structure 6. En effet, chacun des au moins trois connecteurs 7 du module 9 est noyé à la fois dans une partie de la première paroi 2 et une partie de la deuxième paroi 3 et passe au travers des portions de celles-ci qui sont dépourvues d'armatures de structure 6 sans reposer sur elles. En particulier, cette dissociation du module 9 et des armatures de structure 6 n'impose plus d'avoir, en plus de l'épaisseur d'enrobage en matériau hydraulique M déjà nécessaire pour noyer les armatures de structure 6, une épaisseur d'enrobage dédiée uniquement au module 9, comme c'est le cas dans l'art antérieur avec l'emploi de raidisseur en tant qu'élément de connexion 4. Ainsi, il est possible d'obtenir des première et deuxième parois 2, 3 qui présentent une épaisseur sensiblement égale à l'épaisseur requise pour noyer les armatures de structure 6 dans le matériau hydraulique M. Cette conception avantageuse permet de réaliser, aussi bien des première et deuxième parois 2, 3, qui présentent une épaisseur El, E2 qui peut être inférieure à 4 centimètres, ce qui n'était pas possible dans l'art antérieur, que des première et deuxième parois 2, 3, qui présentent une épaisseur El, E2 qui est supérieure à 4 centimètres.

De préférence, le matériau hydraulique M peut consister en du béton.

Préférentiellement, lesdits au moins trois connecteurs 7 présentent chacun une forme allongée et sont sensiblement perpendiculaires aux premier et deuxième plans P1, P2 respectivement des première et deuxième parois 2, 3 (figures 1A à 3B et 12).

Il en résulte que lesdits au moins trois connecteurs 7 sont disposés sensiblement horizontalement relativement à un élément de construction 1 érigé à la verticale selon la direction D1 (figure 12).

Les connecteurs 7 peuvent être configurés pour traverser l'épaisseur totale Et de l'élément de construction 1 et peuvent servir à définir la cote de cette épaisseur totale Et. Dans ce cas, la longueur 1 d'au moins un connecteur 7 est sensiblement égale à l'épaisseur totale Et de l'élément de construction 1.

La longueur 1 d'un connecteur 7 est supérieure à l'épaisseur E de l'espace de remplissage 5 pour pouvoir être noyée à la fois dans la première paroi 2 et la deuxième paroi 3.

Lesdits au moins trois connecteurs 7 d'un même module peuvent présenter chacun la même longueur 1 (figure 4).

Selon un exemple non limitatif, le connecteur 7 présente une forme de tige allongée de longueur 1 (figure 4). Cette tige allongée peut être rectiligne (figure 4) ou non.

Préférentiellement, chaque connecteur 7 comprend une première extrémité 10 noyée dans la première paroi 2 et une deuxième extrémité 11 noyée dans la deuxième paroi 3 (figures 1A à 3A).

Dans ce cas, un module 9 peut avoir au moins les sommets S des trois premières extrémités 10 desdits au moins trois connecteurs 7 qui sont alignés dans un même plan parallèle au premier plan P1 et/ou le sommets S des trois deuxièmes extrémités 11 desdits au moins trois connecteurs 7 qui sont alignés dans un même plan parallèle au deuxième plan P2. Ainsi, le module 9 peut reposer sur un support au niveau des sommets S des trois premières/deuxièmes extrémités 10, 11 des connecteurs 7. Un module 9 peut reposer en toute stabilité sur le support, par exemple le fond d'un moule de coffrage 12, avant d'être noyé dans le matériau hydraulique M destiné à former la première/deuxième paroi 2, 3 au cours du procédé de fabrication (figures 7 et 8).

Selon un exemple non limitatif, la première extrémité 10 et/ou la deuxième extrémité 11 peuvent présenter une forme ou une structure de surface ou un revêtement favorisant l'ancrage dans le matériau hydraulique M formant la première paroi 2 et/ou la deuxième paroi 3.

Le matériau du connecteur 7 peut, par exemple, être choisi seul ou en combinaison dans le groupe comprenant un matériau métallique et/ou un matériau synthétique et/ou un matériau composite.

Le moyen de liaison 8 peut consister en un ou plusieurs fils et/ou une ou plusieurs tiges et/ou une ou plusieurs barres métalliques.

De préférence, lorsque le matériau des connecteurs 7 et le matériau dudit au moins un moyen de liaison 8 est un matériau métallique, les connecteurs 7 et ledit au moins un moyen de liaison 8 sont assemblés par plusieurs jonctions J, par exemple de type soudure.

Les armatures de structure 6 peuvent consister en un ferraillage avec des aciers, par exemple un treillis d'aciers formant une pluralité de mailles ou similaire (figures 6 à 8). Dans ce cas, les connecteurs 7 passent au travers des mailles (figures 7 et 8).

Préférentiellement, ledit au moins un module 9 est disposé dans au moins une partie de l'épaisseur El, E2 de la première paroi 2 et de la deuxième paroi 3, de sorte que l'ensemble des connecteurs 7 dudit au moins un module 9 forme un motif homogène (figures 1A à 3B).

Cette répartition homogène permet une liaison optimale entre la première paroi 2 et la deuxième paroi 3.

Préférentiellement, l'élément de construction 1 comprend une rangée R1 ou une pluralité de rangées R1, R2, R3, R4, R5 (figures 1A à 3B, 7, 8 et 9), comprenant un module 9 (figures 3A et 3B) ou une pluralité de modules 9 alignés dans une direction D1 sensiblement verticale (figures 1A à 2B).

Les rangées R1, R1, R2, R3, R4, R5 sont de préférence alignées (figures 1A à 3B, 7, 8 et 9).

En particulier, dans une même rangée, les modules 9 peuvent être orientés selon une orientation identique (figures 2A et 2B) ou une orientation aléatoire (figures 1A,1B, 7, 8 et 9).

De préférence, les connecteurs 7 d'un module 9 sont maintenus et espacés par ledit au moins un moyen de liaison 8, de sorte à être répartis selon un motif en forme de V ou en forme de L (figures 1A à 2B, 4, 7, 8 et 9) ou en forme de zigzag régulier (figures 3A et 3B) ou non ou en forme de créneau.

Ce choix des formes du motif permet de conférer au module 9 des propriétés de structure autoportante.

Plus particulièrement, les sommets S des premières et deuxièmes extrémités 10, 11 des connecteurs 7 se trouvent répartis selon ce motif en V ou en chevron ou en L ou en forme de zigzag régulier ou non ou en forme de créneau.

Selon une première possibilité, un module 9 comprend trois connecteurs 7 reliés entre eux par ledit au moins un moyen de liaison 8 (figures 1A à 2B, 4, 7, 8 et 9).

Avantageusement, au minimum trois connecteurs 7 sont requis pour que le module 9 soit autoportant (figures 7, 8 et 9).

Selon une deuxième possibilité, un module 9 comprend au moins quatre connecteurs 7 ou plus, reliés entre eux par ledit au moins un moyen de liaison 8 (figures 3A et 3B).

Cette deuxième possibilité permet de faciliter l'industrialisation.

Préférentiellement, l'épaisseur E de l'espace de remplissage 5 est supérieure ou égale à 6 centimètres.

Avantageusement, cette gamme d'épaisseur E est imposée par la réglementation actuellement en vigueur.

De préférence, la première paroi 2 et/ou la deuxième paroi 3 présentent une épaisseur El, E2 comprise entre 1 centimètre et 10 centimètres.

Préférentiellement, la première paroi 2 et/ou la deuxième paroi 3 présentent une épaisseur El, E2 inférieure à 4,5 centimètres.

De préférence, l'élément de construction 1 présente une épaisseur totale Et comprise entre à 15 et 50 centimètres.

Par exemple, l'élément de construction 1 présente une épaisseur totale Et comprise entre 15 et 16 centimètres.

L'élément de construction 1 dans la première variante selon l'invention est illustré aux figures 1A et 1B qui montrent seulement la première paroi 2 et les différents modules 9 pour faciliter la compréhension. Dans ce cas, l'élément de construction 1 comprend trois rangées R1, R2, R3 comprenant chacune six modules 9 identiques alignés dans la direction D1 sensiblement verticale, soit un total de dix-huit modules 9 identiques. En particulier, dans une même rangée R1, R2, R3, les modules 9 ne sont pas orientés selon une orientation identique. En effet, deux modules 9 adjacents sont orientés à 270 degrés l'un par rapport à l'autre. Par ailleurs, les trois rangées R1, R2, R3 sont alignées. Un module 9 comprend trois connecteurs 7 reliés entre eux par deux moyens de liaison 8, dont seul un est visible, l'autre étant noyé dans l'épaisseur E1 de la première paroi 2. Les connecteurs 7 d'un module 9 sont maintenus et espacés par les deux moyens de liaison 8, de sorte à être répartis selon un motif en forme de L. Un module 9 seul de l'élément de construction 1 dans la première variante selon l'invention est également illustré à la figure 4.

L'élément de construction 1 dans la deuxième variante selon l'invention est illustré aux figures 2A, 2B et 9 qui montrent seulement la première paroi 2 et les différents modules 9 pour faciliter la compréhension. Dans ce cas, l'élément de construction 1 comprend trois rangées R1, R2, R3 comprenant chacune huit modules 9 identiques alignés dans la direction D1 sensiblement verticale, soit un total de vingt-quatre modules 9 identiques. En particulier, dans une même rangée R1, R2, R3, les modules 9 sont orientés selon une orientation identique. Par ailleurs, les trois rangées R1, R2, R3, sont alignées. Un module 9 comprend trois connecteurs 7 reliés entre eux par deux moyens de liaison 8, dont seul un est visible, l'autre étant noyé dans l'épaisseur E1 de la première paroi 2. Les connecteurs 7 d'un module 9 sont maintenus et espacés par les deux moyens de liaison 8, de sorte à être répartis selon un motif en forme de L. Un module 9 seul de l'élément de construction 1 dans la deuxième variante selon l'invention est également illustré à la figure 4.

Comme l'illustre la figure 4, dans ce cas un seul module 9 comprend trois connecteurs 7 reliés entre eux par deux moyens de liaison 8 au niveau de plusieurs jonctions J. Les trois connecteurs 7 sont maintenus sensiblement parallèles entre eux par les deux moyens de liaison 8 et sont espacés les uns des autres. Les trois connecteurs 7 présentent chacun la même longueur 1 et présentent chacun une forme de tige allongée de longueur 1. Chaque tige allongée est rectiligne et présente le même diamètre. Les moyens de liaison 8 sont deux barres en forme de L comprenant un angle droit. Les sommets S des connecteurs 7 sont répartis selon un triangle isocèle rectangle.

L'élément de construction 1 dans la troisième variante selon l'invention est illustré aux figures 3A et 3B qui montrent seulement la première paroi 2 et les différents modules 9 pour faciliter la compréhension. Dans ce cas, l'élément de construction 1 comprend cinq rangées R1, R2, R3, R4, R5 comprenant chacune un seul module 9, soit un total de cinq modules 9 identiques. Par ailleurs, les cinq modules 9 sont alignées. Un module 9 comprend douze connecteurs 7 reliés entre eux par ledit au moins un moyen de liaison 8. Les connecteurs 7 d'un module 9 sont maintenus et espacés par ledit au moins un moyen de liaison 8, de sorte à être répartis selon un motif en forme zigzag régulier.

Un procédé de fabrication d'un élément de construction 1 préfabriqué, préférentiellement du type mur à coffrage intégré, comporte au moins les étapes suivantes :
- une étape de mise en place d'au moins un élément de connexion 4, lors de laquelle au moins un élément de connexion 4 est disposé dans un moule de coffrage 12 (figure 7),
- une étape de coulage de la première paroi 2, lors de laquelle un matériau hydraulique M est coulé dans ledit moule de coffrage 12 pour noyer au moins en partie ledit au moins un élément de connexion 4 pour former une première paroi 2 de l'élément de construction 1 (figures 8 et 9),
- une étape d'association, lors de laquelle la première paroi 2 est associée à une deuxième paroi 3, postérieurement à l'étape de coulage de la première paroi 2 (figure 10).

Conformément à l'invention et comme l'illustrent les figures 7 à 9, le procédé est caractérisé en ce que ledit au moins un élément de connexion 4 comprend au moins trois connecteurs 7 reliés entre eux par au moins un moyen de liaison 8, de sorte à former un module 9 en une pièce d'un seul tenant et présentant une structure autoportante, lesdits au moins trois connecteurs 7 étant maintenus sensiblement parallèles entre eux par ledit au moins un moyen de liaison 8, et
en ce que lors de l'étape de mise en place dudit au moins un élément de connexion 4, ledit module 9 est posé sur un fond 13 du moule de coffrage 12, de sorte que chaque connecteur 7 repose sur le fond 13 ou est placé à distance du fond 13 et soit sensiblement perpendiculaire au fond 13 du moule de coffrage 12.

Avantageusement, comme le module 9 est autoportant, il peut reposer directement ou indirectement sur le fond 13 du moule de coffrage 12.

De préférence, chaque connecteur 7 comprend une première extrémité 10 et une deuxième extrémité 11, en ce que lors de l'étape de mise en place dudit au moins un élément de connexion 4, chaque première extrémité 10 repose sur le fond 13 du moule de coffrage 12 (figure 7), et en ce que lors de l'étape de coulage de la première paroi 2, chaque première extrémité 10 est noyée dans le matériau hydraulique M (figure 8).

Dans ce cas, le module 9 repose directement sur le fond 13 du moule de coffrage 12.

De préférence, les sommets S des premières extrémités 10 sont en appui sur le fond 13 du moule de coffrage 12.

Préférentiellement, le procédé peut comprendre une étape de mise en place d'armatures de structure 6, préalable à l'étape de mise en place d'au moins un élément de connexion 4, lors de laquelle des armatures de structure 6 sont disposées sur des écarteurs (non représentés) disposés sur le fond 13 du moule de coffrage 12 (figures 6 et 7).

Dans ce cas, postérieurement, préférentiellement successivement à l'étape de mise en place d'armatures de structure 6, le module 9 est disposé dans le moule de coffrage 12, de sorte que les connecteurs 7 soient disposés dans des espaces libres entre les armatures de structure 6 (figure 7).

Avantageusement, les premières/deuxièmes extrémités 10, 11 des connecteurs 7 traversent les espaces libres et ne reposent donc pas sur les armatures de structure 6 (figure 7).

Le moule de coffrage comporte préférentiellement une table de coffrage 12 et des règles de coffrage 14.

De manière générale, le module 9, ses éléments constitutifs et ses différentes variantes, ainsi que les armatures de structure 6 utilisés dans le procédé de fabrication peuvent être tels que décrits précédemment.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, dans le cadre des présentes revendications.

## Revendications

1. Elément de construction (1) préfabriqué, préférentiellement du type mur à coffrage intégré comprenant :
- une première paroi (2) en matériau hydraulique (M) disposée dans un premier plan (P1),
- une deuxième paroi (3) en matériau hydraulique (M) disposée dans un deuxième plan (P2),
le premier plan (P1) et le deuxième plan (P2) étant sensiblement parallèles entre eux,
- au moins un élément de connexion (4) pour relier et maintenir à distance l'une de l'autre, la première paroi (2) et la deuxième paroi (3), de sorte à former entre elles un espace de remplissage (5) d'épaisseur (E) apte et destiné à être rempli par au moins un matériau hydraulique,
ledit au moins un élément de connexion (4) étant au moins en partie noyé dans la première paroi (2) et la deuxième paroi (3) et s'étendant à travers l'espace de remplissage (5),
- au moins une armature de structure (6) noyée à l'intérieur de la première paroi (2) et/ou de la deuxième paroi (3),
l'élément de construction (1) préfabriqué est **caractérisé**
**en ce que** ledit au moins un élément de connexion (4) comprend au moins trois connecteurs (7) reliés entre eux par au moins un moyen de liaison (8), de sorte à former un module (9) en une pièce d'un seul tenant et présentant une structure autoportante,
**en ce que** lesdits au moins trois connecteurs (7) sont maintenus sensiblement parallèles entre eux par ledit au moins un moyen de liaison (8) et espacés les uns des autres, et
**en ce que** lesdits au moins trois connecteurs (7) sont au moins en partie noyés dans la première paroi (2) et la deuxième paroi (3) dans des portions de la première paroi (2) et la deuxième paroi (3) dépourvues d'armatures de structure (6) et s'étendent au travers de l'espace de remplissage (5).

2. Elément de construction préfabriqué selon la revendication 1, **caractérisé en ce que** lesdits au moins trois connecteurs (7) présentent chacun une forme allongée et sont sensiblement perpendiculaires aux premier et deuxième plans (P1, P2) respectivement des première et deuxième parois (2, 3).

3. Elément de construction préfabriqué selon l'une quelconque des revendications 1 à 2, **caractérisé en ce que** chaque connecteur (7) comprend une première extrémité (10) noyée dans la première paroi (2) et une deuxième extrémité (11) noyée dans la deuxième paroi (3).

4. Elément de construction préfabriqué selon l'une quelconque des revendications 1 à 3, **caractérisé en ce que** ledit au moins un module (9) est disposé dans au moins une partie de l'épaisseur (E1, E2) de la première paroi (2) et de la deuxième paroi (3), de sorte que l'ensemble des connecteurs (7) dudit au moins un module (9) forme un motif homogène.

5. Elément de construction préfabriqué selon l'une quelconque des revendications 1 à 4, **caractérisé en ce que** l'élément de construction (1) comprend une rangée (R1) ou une pluralité de rangées (R1, R2, R3, R4, R5), comprenant un module (9) ou une pluralité de modules (9) alignés dans une direction (D1) sensiblement verticale.

6. Elément de construction préfabriqué selon l'une quelconque des revendications 1 à 5, **caractérisé en ce que** les connecteurs (7) d'un module (9) sont maintenus et espacés par ledit au moins un moyen de liaison (8), de sorte à être répartis selon un motif en forme de V ou en forme de L ou en forme de zigzag régulier ou non ou en forme de créneau.

7. Elément de construction préfabriqué selon l'une quelconque des revendications 1 à 6, **caractérisé en ce qu'**un module (9) comprend trois connecteurs (7) reliés entre eux par ledit au moins un moyen de liaison (8).

8. Elément de construction préfabriqué selon l'une quelconque des revendications 1 à 6, **caractérisé en ce qu'**un module (9) comprend au moins quatre connecteurs (7) ou plus, reliés entre eux par ledit au moins un moyen de liaison (8).

9. Elément de construction préfabriqué selon l'une quelconque des revendications 1 à 8, **caractérisé en ce que** l'épaisseur (E) de l'espace de remplissage (5) est supérieure ou égale à 6 centimètres.

10. Elément de construction préfabriqué selon l'une quelconque des revendications 1 à 9, **caractérisé en ce que** la première paroi (2) et/ou la deuxième paroi (3) présentent une épaisseur (E1, E2) comprise entre 1 centimètre et 10 centimètres.

11. Elément de construction préfabriqué selon l'une quelconque des revendications 1 à 10, **caractérisé en ce que** la première paroi (2) et/ou la deuxième paroi (3) présentent une épaisseur (E1, E2) inférieure à 4,5 centimètres.

12. Elément de construction préfabriqué selon l'une quelconque des revendications 1 à 11, **caractérisé en ce que** l'élément de construction (1) présente une épaisseur totale (Et) comprise entre 15 et 50 centimètres.

13. Elément de construction préfabriqué selon la revendication 12, **caractérisé en ce que** l'élément de construction (1) présente une épaisseur totale (Et) comprise entre 15 et 16 centimètres.

14. Procédé de fabrication d'un élément de construction (1) préfabriqué, préférentiellement du type mur à coffrage intégré, le procédé comportant au moins les étapes suivantes :
- une étape de mise en place d'au moins un élément de connexion (4), lors de laquelle au moins un élément de connexion (4) est disposé dans un moule de coffrage (12),
- une étape de coulage de la première paroi (2), lors de laquelle un matériau hydraulique (M) est coulé dans ledit moule de coffrage (12) pour noyer au moins en partie ledit au moins un élément de connexion (4) pour former une première paroi (2) de l'élément de construction (1),
- une étape d'association, lors de laquelle la première paroi (2) est associée à une deuxième paroi (3), postérieurement à l'étape de coulage de la première paroi (2),
le procédé est **caractérisé en ce que** ledit au moins un élément de connexion (4) comprend au moins trois connecteurs (7) reliés entre eux par au moins un moyen de liaison (8), de sorte à former au moins un module (9) en une pièce d'un seul tenant et présentant une structure autoportante, lesdits au moins trois connecteurs (7) étant maintenus sensiblement parallèles entre eux par ledit au moins un moyen de liaison (8), et
**en ce que** lors de l'étape de mise en place dudit au moins un élément de connexion (4), un module (9) est posé sur un fond (13) du moule de coffrage (12), de sorte que chaque connecteur (7) repose sur le fond (13) ou est placé à distance du fond (13) et soit sensiblement perpendiculaire au fond (13) du moule de coffrage (12).

15. Procédé de fabrication d'un élément de construction selon la revendication 14, **caractérisé en ce que** chaque connecteur (7) comprend une première extrémité (10) et une deuxième extrémité (11), **en ce que** lors de l'étape de mise en place dudit au moins un élément de connexion (4), chaque première extrémité (10) repose sur le fond (13) du moule de coffrage (12), et **en ce que** lors de l'étape de coulage de la première paroi (2), chaque première extrémité (10) est noyée dans le matériau hydraulique (M).

## Patentansprüche

1. Fertigbauelement (1), vorzugsweise vom Typ einer Mauer mit integrierter Schalung, welches umfasst:
- eine erste Wand (2) aus hydraulischem Material (M), die in einer ersten Ebene (P1) angeordnet ist,
- eine zweite Wand (3) aus hydraulischem Material (M), die in einer zweiten Ebene (P2) angeordnet ist, wobei die erste Ebene (P1) und die zweite Ebene (P2) im Wesentlichen parallel zueinander sind,
- wenigstens ein Verbindungselement (4), um die erste Wand (2) und die zweite Wand (3) zu verbinden und auf Abstand voneinander zu halten, so dass zwischen ihnen ein Füllraum (5) mit einer Dicke (E) gebildet wird, der geeignet und dazu bestimmt ist, mit wenigstens einem hydraulischen Material gefüllt zu werden,
wobei das wenigstens eine Verbindungselement (4) wenigstens zum Teil in die erste Wand (2) und die zweite Wand (3) eingebettet ist und sich durch den Füllraum (5) hindurch erstreckt,
- wenigstens eine Strukturbewehrung (6), die ins Innere der ersten Wand (2) und/oder der zweiten Wand (3) eingebettet ist,
wobei das Fertigbauelement (1) **gekennzeichnet ist**
**dadurch**, dass das wenigstens eine Verbindungselement (4) wenigstens drei Verbinder (7) umfasst, die durch wenigstens ein Verbindungsmittel (8) miteinander verbunden sind, so dass ein Modul (9) aus einem einstückigen Teil gebildet wird, das eine selbsttragende Struktur aufweist,
**dadurch**, dass die wenigstens drei Verbinder (7) durch das wenigstens eine Verbindungsmittel (8) im Wesentlichen parallel zueinander gehalten werden und voneinander beabstandet sind, und
**dadurch**, dass die wenigstens drei Verbinder (7) in Abschnitten der ersten Wand (2) und der zweiten Wand (3), die nicht mit Strukturbewehrungen (6) versehen sind, wenigstens zum Teil in die erste Wand (2) und die zweite Wand (3) eingebettet sind und sich durch den Füllraum (5) hindurch erstrecken.

2. Fertigbauelement nach Anspruch 1, **dadurch gekennzeichnet, dass** die wenigstens drei Verbinder (7) jeweils eine lang gestreckte Form aufweisen und im Wesentlichen senkrecht zur ersten und zweiten Ebene (P1, P2) der ersten bzw. zweiten Wand (2, 3) sind.

3. Fertigbauelement nach einem der Ansprüche 1 bis 2, **dadurch gekennzeichnet, dass** jeder Verbinder (7) ein erstes Ende (10), das in die erste Wand (2) eingebettet ist, und ein zweites Ende (11), das in die zweite Wand (3) eingebettet ist, umfasst.

4. Fertigbauelement nach einem der Ansprüche 1 bis 3, **dadurch gekennzeichnet, dass** das wenigstens eine Modul (9) in wenigstens einem Teil der Dicke (E1, E2) der ersten Wand (2) und der zweiten Wand (3) angeordnet ist, so dass die Gesamtheit der Verbinder (7) des wenigstens einen Moduls (9) ein homogenes Muster bildet.

5. Fertigbauelement nach einem der Ansprüche 1 bis 4, **dadurch gekennzeichnet, dass** das Bauelement (1) eine Reihe (R1) oder mehrere Reihen (R1, R2, R3, R4, R5) umfasst, die ein Modul (9) oder mehrere Module (9) umfassen, die in einer im Wesentlichen vertikalen Richtung (D1) ausgerichtet sind.

6. Fertigbauelement nach einem der Ansprüche 1 bis 5, **dadurch gekennzeichnet, dass** die Verbinder (7) eines Moduls (9) durch das wenigstens eine Verbindungsmittel (8) so gehalten werden und beabstandet sind, dass sie gemäß einem V-förmigen oder L-förmigen oder regelmäßigen oder unregelmäßigen zickzackförmigen oder zinnenförmigen Muster verteilt sind.

7. Fertigbauelement nach einem der Ansprüche 1 bis 6, **dadurch gekennzeichnet, dass** ein Modul (9) drei Verbinder (7) umfasst, die durch das wenigstens eine Verbindungsmittel (8) miteinander verbunden sind.

8. Fertigbauelement nach einem der Ansprüche 1 bis 6, **dadurch gekennzeichnet, dass** ein Modul (9) wenigstens vier Verbinder (7) oder umfasst, die durch das wenigstens eine Verbindungsmittel (8) miteinander verbunden sind.

9. Fertigbauelement nach einem der Ansprüche 1 bis 8, **dadurch gekennzeichnet, dass** die Dicke (E) des Füllraumes (5) größer oder gleich 6 Zentimeter ist.

10. Fertigbauelement nach einem der Ansprüche 1 bis 9, **dadurch gekennzeichnet, dass** die erste Wand (2) und/oder die zweite Wand (3) eine Dicke (E1, E2) zwischen 1 Zentimeter und 10 Zentimetern aufweisen.

11. Fertigbauelement nach einem der Ansprüche 1 bis 10, **dadurch gekennzeichnet, dass** die erste Wand (2) und/oder die zweite Wand (3) eine Dicke (E1, E2) aufweisen, die kleiner als 4,5 Zentimeter ist.

12. Fertigbauelement nach einem der Ansprüche 1 bis 11, **dadurch gekennzeichnet, dass** das Bauelement (1) eine Gesamtdicke (Et) zwischen 15 und 50 Zentimetern aufweist.

13. Fertigbauelement nach Anspruch 12, **dadurch gekennzeichnet, dass** das Bauelement (1) eine Gesamtdicke (Et) zwischen 15 und 16 Zentimetern aufweist.

14. Verfahren zur Herstellung eines Fertigbauelements (1), vorzugsweise vom Typ einer Mauer mit integrierter Schalung, wobei das Verfahren wenigstens die folgenden Schritte umfasst:
- einen Schritt der Anordnung wenigstens eines Verbindungselements (4), in welchem wenigstens ein Verbindungselement (4) in einer Schalungsform (12) angeordnet wird,
- einen Schritt des Gießens der ersten Wand (2), in welchem ein hydraulisches Material (M) in die Schalungsform (12) gegossen wird, um das wenigstens eine Verbindungselement (4) wenigstens zum Teil einzubetten, um eine erste Wand (2) des Bauelements (1) zu bilden,
- einen Schritt des Zusammenfügens, in welchem die erste Wand (2) mit einer zweiten Wand (3) zusammengefügt wird, nach dem Schritt des Gießens der ersten Wand (2),
wobei das Verfahren **dadurch gekennzeichnet ist, dass** das wenigstens eine Verbindungselement (4) wenigstens drei Verbinder (7) umfasst, die durch wenigstens ein Verbindungsmittel (8) miteinander verbunden sind, so dass wenigstens ein Modul (9) aus einem einstückigen Teil gebildet wird, das eine selbsttragende Struktur aufweist, wobei die wenigstens drei Verbinder (7) durch das wenigstens eine Verbindungsmittel (8) im Wesentlichen parallel zueinander gehalten werden, und
dadurch, dass im Schritt der Anordnung des wenigstens einen Verbindungselements (4) ein Modul (9) so auf einen Boden (13) der Schalungsform (12) gesetzt wird, dass jeder Verbinder (7) auf dem Boden (13) ruht oder in einem Abstand vom Boden (13) angeordnet ist und im Wesentlichen senkrecht zum Boden (13) der Schalungsform (12) ist.

15. Verfahren zur Herstellung eines Bauelements nach Anspruch 14, **dadurch gekennzeichnet, dass** jeder Verbinder (7) ein erstes Ende (10) und ein zweites Ende (11) umfasst, dadurch, dass im Schritt der Anordnung des wenigstens einen Verbindungselements (4) jedes erste Ende (10) auf dem Boden (13) der Schalungsform (12) ruht, und dadurch, dass im Schritt des Gießens der ersten Wand (2) jedes erste Ende (10) in das hydraulische Material (M) eingebettet wird.

## Claims

1. Prefabricated construction element (1), preferentially of wall type with integrated formwork comprising:
- a first wall (2) made of hydraulic material (M) disposed in a first plane (P1),
- a second wall (3) made of hydraulic material (M) disposed in a second plane (P2),
the first plane (P1) and the second plane (P2) being substantially parallel to one another,
- at least one connection element (4) for linking, and maintaining at a distance from one another, the first wall (2) and the second wall (3), so as to form between them a filling space (5) of a thickness (E) that can and is intended to be filled by at least one hydraulic material,
said at least one connection element (4) being at least partly embedded in the first wall (2) and the second wall (3) and extending through the filling space (5),
- at least one structural reinforcement (6) embedded in the first wall (2) and/or the second wall (3),
the prefabricated construction element (1) is **characterized**
**in that** said at least one connection element (4) comprises at least three connectors (7) linked to one another by at least one link means (8), so as to form a module (9) as a single-piece part and having a self-supporting structure,
and **in that** said at least three connectors (7) are maintained substantially parallel to one another by said at least one link means (8) and spaced apart from one another, and
**in that** said at least three connectors (7) are at least partly embedded in the first wall (2) and the second wall (3) in portions of the first wall (2) and the second wall (3) without structural reinforcements (6) and extend through the filling space (5).

2. Prefabricated construction element according to Claim 1, **characterized in that** said at least three connectors (7) each have an elongate form and are substantially at right angles to the first and second planes (P1, P2) respectively of the first and second walls (2, 3).

3. Prefabricated construction element according to either one of Claims 1 and 2, **characterized in that** each connector (7) comprises a first end (10) embedded in the first wall (2) and a second end (11) embedded in the second wall (3).

4. Prefabricated construction element according to any one of Claims 1 to 3, **characterized in that** said at least one module (9) is disposed in at least a part of the thickness (E1, E2) of the first wall (2) and of the second wall (3), such that the set of the connectors (7) of said at least one module (9) forms a uniform pattern.

5. Prefabricated construction element according to any one of Claims 1 to 4, **characterized in that** the construction element (1) comprises a row (R1) or a plurality of rows (R1, R2, R3, R4, R5), comprising a module (9) or a plurality of modules (9) aligned in a substantially vertical direction (D1).

6. Prefabricated construction element according to any one of Claims 1 to 5, **characterized in that** the connectors (7) of a module (9) are held and spaced apart by said at least one link means (8), so as to be distributed according to a V-shaped pattern or an L-shaped pattern or in regular or irregular zigzag form or in slot form.

7. Prefabricated construction element according to any one of Claims 1 to 6, **characterized in that** a module (9) comprises three connectors (7) linked to one another by said at least one link means (8).

8. Prefabricated construction element according to any one of Claims 1 to 6, **characterized in that** a module (9) comprises at least four connectors (7) or more, linked to one another by said at least one link means (8).

9. Prefabricated construction element according to any one of Claims 1 to 8, **characterized in that** the thickness (E) of the filling space (5) is greater than or equal to 6 centimetres.

10. Prefabricated construction element according to any one of Claims 1 to 9, **characterized in that** the first wall (2) and/or the second wall (3) has or have a thickness (E1, E2) of between 1 centimetre and 10 centimetres.

11. Prefabricated construction element according to any one of Claims 1 to 10, **characterized in that** the first wall (2) and/or the second wall (3) has or have a thickness (E1, E2) less than 4.5 centimetres.

12. Prefabricated construction element according to any one of Claims 1 to 11, **characterized in that** the construction element (1) has an overall thickness (Et) of between 15 and 50 centimetres.

13. Prefabricated construction element according to Claim 12, **characterized in that** the construction element (1) has an overall thickness (Et) of between 15 and 16 centimetres.

14. Method for manufacturing a prefabricated construction element (1), preferentially of wall type with integrated formwork, the method comprising at least the following steps:
- a step of placement of at least one connection element (4), during which at least one connection element (4) is disposed in a formwork mould (12),
- a step of pouring of the first wall (2), during which a hydraulic material (M) is poured into said formwork mould (12) to at least partly embed said at least one connection element (4) to form a first wall (2) of the construction element (1),
- an association step, during which the first wall (2) is associated with a second wall (3), after the step of pouring of the first wall (2),
the method is **characterized in that** said at least one connection element (4) comprises at least three connectors (7) linked to one another by at least one link means (8), so as to form at least one module (9) in a single-piece part and having a self-supporting structure, said at least three connectors (7) being maintained substantially parallel to one another by said at least one link means (8), and
**in that**, during the step of placement of said at least one connection element (4), a module (9) is placed on a bottom (13) of the formwork mould (12), such that each connector (7) rests on the bottom (13) or is placed at a distance from the bottom (13) and is substantially at right angles to the bottom (13) of the formwork mould (12) .

15. Method for manufacturing a construction element according to Claim 14, **characterized in that** each connector (7) comprises a first end (10) and a second end (11), **in that**, during the step of placement of said at least one connection element (4), each first end (10) rests on the bottom (13) of the formwork mould (12), and **in that**, during the step of pouring of the first wall (2), each first end (10) is embedded in the hydraulic material (M).
